# EUROPÄISCHE PATENTSCHRIFT

(11) **EP 0 106 298 B1**
(45) Veröffentlichungstag und Bekanntmachung des Hinweises auf die Patenterteilung: **10.12.1986**
(21) Anmeldenummer: 83110085.4
(22) Anmeldetag: 08.10.1983
(51) Int. Cl.: B21D 5/04

(54) **Schwenkbiegemaschine**
Folding machine
Machine à plier

(30) Priorität: 11.10.1982 DK 4483/82
(43) Veröffentlichungstag der Anmeldung: 25.04.1984
(73) Patentinhaber: Maskinfabriken Cidan A/S, DK-7171 Uldum (DK)
(72) Erfinder: Andersen, Jorgen Schiöler, DK-7171 Uldum (DK)
(74) Vertreter: Hennicke, Albrecht, Dipl.-Ing.

## Beschreibung

Die Erfindung betrifft eine Schwenkbiegemaschine, bei der ein Blech zwischen einer Unterwange und einer Klemmwange mit auswechselbaren Biegeleisten befestigt und die Biegung mit einer Biegewange durchgeführt wird, die mit Hilfe einer Schwenkbewegung gegen den vorstehenden Teil des Bleches gepresst wird. Eine derartige Blechbiegemaschine ist beispielsweise in der DE-B-1 076 608 beschrieben. Die Biegewange kann von Elektromotoren angetrieben oder hydraulisch bewegt werden.

Um verschiedene Biegungen durchführen zu können, ist die Klemmwange gewöhnlich mit untereinander austauschbaren Biegeleisten versehen, deren Profilierungen scharfe Biegungen von beispielsweise 135° oder runde Biegungen bis zu 180° zulassen, was bedeutet, dass die Biegewange ebenfalls in der Lage sein muss, um 180° zu schwenken.

Um den Biegewinkel in Übereinstimmung mit einem bestimmten Arbeitsplan einstellen zu können, werden Schwenkbiegemaschinen gewöhnlich mit programmierbaren Elementen versehen, die den Strom für die Antriebsmotoren abschalten oder die Zufuhr von Hydraulikflüssigkeit zu dem die Biegewange betätigenden Hydraulikzylinder unterbrechen. Diese Teile können, wie dies in der weiter oben erwähnten Veröffentlichung vorgeschlagen wird, von Scheiben oder Rollen mit von Hand einstellbarem Nockenvorsprung gebildet werden, die mit Kontaktschienen so zusammenwirken, dass sie einen elektrischen Schalter betätigen, wenn sie von der Biegewange entsprechend einem gewünschten Winkel eine Strecke weit bewegt werden. Bei jeder Bearbeitung werden diese Scheiben oder Rollen einen Schritt weitergedreht, so dass der neue Vorsprung die Bewegung der Biegewange abschaltet.

Die Winkelbewegung der Biegewange kann natürlich auch elektronisch gesteuert werden. Die elektronische Einwirkung auf Winkelbewegungen nach einem Eingangsprogramm ist wohl bekannt und braucht hier nicht näher beschrieben zu werden.

Gleichviel, ob die Eingabe für die Maschine auf die eine oder andere Weise durchgeführt wird, kann es notwendig werden, das Arbeitsprogramm ausser Funktion zu setzen. Wenn die Maschine nach dem Abschalten der automatischen Betreibsweise unbeabsichtigt auf einen Biegewinkel eingestellt ist, der grösser ist als dies die Biegeleiste zulässt, kann dies zu einer Beschädigung der Maschine führen. Der gleiche Fall kann eintreten, wenn das eingegebene Arbeitsprogramm und die verwendete Biegeleiste nicht übereinstimmen.

Aufgabe der Erfindung ist es, Betätigungselemente für eine Schwenkbiegemaschine anzugeben, die sowohl eine Fehlprogrammierung als auch eine falsche Wirkungsweise verhindern, so dass eine Schwenkbewegung der Biegewange über den von einer gegebenen Biegeleiste bestimmten Grenzwinkel hinaus nicht möglich ist.

Nach der Erfindung sind die auswechselbaren Biegeleisten so ausgebildet, dass sie mit einem Satz von Steuerelementen zusammenwirken, die in der Klemmwange fest angeordnet sind, um das Steuermuster im Steuerkreislauf für den Antrieb der Biegewange derart einzurichten, dass der maximal zulässige Biegewinkel der Biegewange festgelegt wird, wenn die genannte Biegeleiste verwendet wird.

Die Erfindung kann auf verschiedenen Wegen realisiert werden. Am hinteren Rand der Biegeleiste kann ein Vorsprung oder besser eine Ausnehmung vorgesehen sein, und diese Vorsprünge oder Ausnehmungen betätigen dann eine oder mehrere von Schalterreihen, die an der Klemmwange befestigt sind. Ein Teil der Hinterkante der Biegeschiene kann als Betätigungsglied zum Betätigen von Hebeln eines Systems von hydraulischen Ventilen ausgebildet sein oder in der Biegeleiste kann eine Platte aus Isoliermaterial eingebettet sein, welche Kontaktstücke trägt, die mit entsprechenden Kontaktstücken in der Klemmwange zusammenwirken. Der Code kann eine Einzelauswahl eines einzelnen elektrischen und hydraulischen Kerns sein oder er kann eine Abstimmung einer Kombination von Kernen sein. Die Anzahl der Codes muss natürlich der Anzahl der verschiedenen Biegeleisten entsprechen. Wenn es nur zwei Arten von Leisten gibt, genügt das Öffnen und Schliessen eines einzelnen Stromkreises, um den grösstzulässigen Biegewinkel für jede der beiden Leisten festzulegen. Mit drei Schaltkreisen können beispielsweise acht Winkel festgelegt werden. Binärcodes sind in erster Linie und meistens dann wichtig, wenn die Blechbiegemaschine elektronisch betätigt wird. Durch Anlegen einer Spannung an eine Kombination von Kanälen, die zu der elektronischen Steuereinrichtung führen, kann die Spannungskombination in einen Steuerbefehl umgewandelt werden, der verhindert, dass ein bestimmter Biegewinkel überschritten wird, obgleich das eingegebene Programm einen Steuerbefehl hierzu gibt.

Die grösste Sicherheit gegen Betriebsfehler wird durch Verwendung eines geschlossenen Steuerkreises erreicht, der unabhängig von der automatischen und/oder handbetätigten Steuerung die Energiezufuhr zum Antrieb der Biegemaschine abschaltet. Bei diesem geschlossenen Steuerkreis sind mehrere, in Reihe geschaltete Schalter vorgesehen, die getrennt oder aufeinanderfolgend von einem Element geöffnet werden, das synchron mit der Biegeleiste bewegt wird. Hierbei sind die einzelnen Schalter, mit Ausnahme des letzten in den Reihen, mit einem oder mehreren Schaltern parallel geschaltet, die mit der Markierung auf einer oder mehreren der Leisten zusammenwirken. Der signalfreie Strom in dem geschlossenen Stromkreis wird abgeschaltet, wenn die Biegewange um einen so grossen Winkel geschwenkt ist, dass das Element, welches die Schalter öffnet, den Kontakt erreicht, dessen parallel geschalteter Kontakt an der Markierung der zur Zeit an der Klemmwange befestigten Biegeleiste geöffnet ist.

In der nachfolgenden Beschreibung und den Zeichnungen wird eine bevorzugte Ausführungsform der Erfindung an Beispielen näher erläutert. Es zeigt:
Fig. 1 die hauptsächlichen Teile der Schwenkbiegemaschine,
Fig. 2 ein Flussdiagramm für den Steuerkreis der Schwenkbiegemaschine,
Fig. 3 eine Ausführungsform einer Klemmwange mit einer Biegeleiste im Teilquerschnitt und vergrössertem Massstab,
Fig. 4 die gleiche Klemmwange wie in Fig. 3, die jedoch mit einer anderen Biegeschiene versehen ist und
Fig. 5 eine praktische Ausführungsform der im Flussdiagramm nach Fig. 2 dargestellten Schaltvorrichtung.

In Fig. 1 sind die Umrisse der einzelnen Teile einer Schwenkbiegemaschine, soweit diese für das Verständnis erforderlich sind, in strichlierten Linien angedeutet, so wie sie sich von einer Stirnseite der Maschine aus darstellen. Mit 1 ist eine am Maschinenrahmen befestigte Unterwange bezeichnet, 2 bezeichnet eine Klemmwange, die von Hand oder automatisch, z.B. hydraulisch auf- und abbewegt werden kann, um die Öffnung zum Einführen und Befestigen des Bleches während des Bearbeitungsvorganges zu schaffen.

Die Klemmwange ist mit einer auswechselbaren Biegeschiene oder Biegeleiste 3 versehen. Die Konstruktion dieser Biegeleiste 3 ist für die Erfindung wesentlich und wird deshalb unter Bezugnahme auf die Fig. 3 und 4 der Zeichnungen näher beschrieben, die einen Teil der Klemmwange und die Biegeleiste in einem vergrösserten Massstab zeigen.

Mit 4 ist eine Biegewange bezeichnet, die um eine Achse schwenken oder sich drehen kann, die durch den Mittelpunkt des Kreises 5 in Fig. 1 definiert ist. Die Biegewange kann elektrisch, hydraulisch oder pneumatisch geschwenkt werden. Der Antriebsmechanismus ist nicht Teil der Erfindung und wird deshalb hier nicht näher beschrieben. Er kann der weiter oben erwähnten DE-B-1 076 608 entnommen werden, die sich mit einer hydraulisch angetriebenen Schwenkbiegemaschine befasst. Hier ist für den Fachmann klar, dass der in dieser Veröffentlichung dargestellte Zahnstangentrieb beispielsweise durch ein Schneckengetriebe ersetzt werden kann, das von einem Elektromotor angetrieben wird.

In den Fig. 3 und 4 ist die in Fig. 1 erkennbare Klemmwange 2 im Querschnitt in vergrössertem Massstab darsgestellt, so dass die wesentlichen Konstruktionseinzelheiten klar erkennbar sind. Die Klemmwange hat einen massiven vorderen Randbalken 6, der an einem Blechrahmen 7 angeschweisst ist. Der vordere Randbalken trägt die Biegeleiste 3, die bei der in Fig. 3 dargestellten Ausführungsform eine spitzwinklige Biegekante oder -nase 8 aufweist, deren obere und untere Begrenzungsflächen einen spitzen Winkel von etwa 45° einschliessen und die deshalb ein Umbiegen des Randes des Bleches um maximal 135°, in Wirklichkeit jedoch etwas weniger, gestattet.

Bei der in Fig. 4 dargestellten Ausführungsform hat die Biegeleiste 3 eine halbkreisförmig abgerundete Biegekante 8, die ein Umbiegen des Blechrandes um 180° gestattet.

Die Biegeleisten 3, von denen auch solche mit noch anders geformten Biegekanten vorgesehen sein können, sind auswechselbar am unteren Randbalken 6 der Klemmwange 2 befestigt, so dass sie untereinander ausgetauscht werden können und in der Biegemaschine Biegeleisten mit unterschiedlichen Biegekanten verwendet werden können. Der Randbalken 6 hat in seinem unteren, hinteren Bereich eine oder mehrere Aussparungen 10, in denen mehrere Schalter 11 im seitlichen Abstand voneinander angeordnet sind, deren Betätigungsglied 11 a nach vorne gerichtet ist. Jeder der Schalter 11, von denen in Fig. 3 und 4 nur einer zu erkennen ist, ist einer Biegeleiste 3 zugeordnet, und es gibt in der Ausnehmung 10 ebenso viele Schalter 11 wie unterschiedlich geformte Biegeleisten zur Verfügung stehen, die wahlweise am Randbalken 6 der Klemmwange 2 befestigt werden können.

Jede Klemmleiste 3 hat an ihrem hinteren Rand einen nach hinten vorspringenden Teil 16, der in die Ausnehmung 10 des Randbalkens 6 eingreift und auf die Betätigungsglieder 11 a aller Schalter 11 wirkt, die der jeweils am Randbalken 6 befestigten Biegeleiste 3 nicht zugeordnet sind (Fig. 3). An der Stelle, an der sich der der jeweiligen Biegeleiste 3 zugeordnete Schalter 11 in der Ausnehmung 10 des Randbalkens 6 befindet, hat die Biegeleiste 3 eine Ausnehmung 12, so dass das Betätigungsglied 11 a dieses Schalters 11 nicht beaufschlagt wird, sondern dieser Schalter in seiner Ruhelage bleibt (Fig. 4).

Man erkennt, dass je nach Ausbildung der Schalter die Anordnung auch umgekehrt sein könnte, d.h. dass der hintere Rand der Biegeleiste nur an der Stelle des zugeordneten Schalters 11 einen Vorsprung haben könnte, um diesen zu betätigen, während die übrigen Schalter 11, welche anderen Biegeleisten zugeordnet sind, in ihrer Ruhelage bleiben.

Sinn und Zweck der Schalter und ihrer Betätigung durch den Vorsprung 16 am hinteren Rand der Biegeleisten 3 soll im folgenden durch das in Fig. 2 dargestellte Flussdiagramm und die in Fig. 5 dargestellte Schaltungsanordnung näher erläutert werden.

Fig. 2 zeigt ein Flussdiagramm für einen Stromkreis der bei einer Schwenkbiegemaschine verwendet werden kann.

In einem geschlossenen Stromkreis für ein Steuerelement, das in einfacher Form ein elektromagnetischer Schalter oder ein Magnetventil sein kann, sind mehrere, in Reihe geschaltete Schalter 13 vorgesehen, die normalerweise geschlossen sind, so dass durch das Steuerelement ein Strom fliesst. Jeder der Schalter 13, mit Ausnahme des letzten in der Reihe, ist mit den Kontakten von Schaltern 11 parallel geschaltet, die in den Fig. 3 und 4 dargestellt sind. Diese Schalter sind geschlossen, mit Ausnahme des einen, für welchen die jeweils verwendete Biegeleiste 3 eine Ausnehmung hat. Ein Teil 14, beispielsweise eine Nockenscheibe, die sich synchron mit der Biegewange 4 während deren Schwenkbewegung dreht und deren Bewegung in Fig. 2 durch den horizontalen Pfeil 17 angedeutet ist, öffnet zunächst den ersten Kontakt 13V1, wenn die Biegewange eine Schwenkbewegung um den vorherbestimmten Winkel V1 ausgeführt hat. Danach öffnet der Nocken 15 den nächsten Kontakt 13V2, sobald die Biegewange den Biegewinkel V2 erreicht hat, und so fort alle weiteren Kontakte 13V3 ...n, die weiteren Biegewinkeln zugeordnet sind. Das aufeinanderfolgende Öffnen der Kontakte ist in Fig. 2 durch die senkrecht nach unten gerichteten Pfeile in der oberen Schalterkette angedeutet.

Durch das Öffnen der Kontakte 13V1 .. n wird der Stromfluss jedoch nicht unterbrochen, es sei denn, der dem jeweiligen Kontakt 13 zugeordnete, parallel geschaltete Kontakt 11 wird ebenfalls geöffnet oder der letzte Kontakt in der Reihe wird erreicht, denn solange die parallel geschalteten Kontakte 11 geschlossen sind, ist ein Stromfluss vom Kontrollorgan 18 über die parallel geschaltete untere Schalterkette 11 möglich.

Dieses Stromflussdiagramm gibt, da es ein geschlossener Kreis ist, eine grössere Sicherheit aufgrund der Tatsache, dass der grösste Biegewinkel, der durch die beschriebene Markierung auf der Biegeleiste bestimmt wird und bei dem hier dargestellten und beschriebenen Ausführungsbeispiel eine Ausnehmung am hinteren Rand der Biegeleiste ist, im Betrieb nicht überschritten werden kann, was zu einem Schaden an der Maschine führen könnte.

In Fig. 5, die eine praktische Ausführungsform des in Fig. 2 angedeuteten Schemas zeigt, bedeuten S₁, S_{z} und S₃ drei verschiedene Arten von Biegeleisten, mit denen Biegewinkel von 135° bzw. 160° und bzw. 180° durchgeführt werden können. Mit 14 ist eine Nockenscheibe bezeichnet, die auf der Welle der Biegewange 4 sitzt und einen einzelnen Nocken 15 trägt, welcher aufeinanderfolgend drei Schalter 13V1, 13V2 und 13V3 betätigt,die auf einem die Nockenscheibe 14 teilweise umgebenden Kreisbogen derart angeordnet sind, dass der Nocken 15 den Schalter 13V1 betätigt, wenn die Nockenscheibe 14 sich um einen Winkelbetrag von 135° gedreht hat, danach den Schalter 13V2 öffnet, wenn die Nockenscheibe eine Winkeldrehung von 160° zurückgelegt hat und den Schalter 13V3 öffnet, wenn die Nockenscheibe 14 eine Winkeldrehung von 180° ausgeführt hat.

Man erkennt aus Fig. 5, dass die in der Ausnehmung 10 des Randbalkens 6 angeordneten Schalter 11 S, und 11 S₂ über die Schalter 13V1 und 13V2 miteinander verbunden sind. Hierbei wird der Schalter 11 S, geöffnet, wenn sich eine Biegeleiste vom Typ S, in der Maschine befindet, welche diesen Schalter zugeordnet ist und man erkennt, dass der Stromfluss von + nach - unterbrochen wird, wenn der Nocken 15 nach einem Schwenkwinkel von 135° den Schalter V1 öffnet, da auch der ihm parallel geschaltete Schalter 11 S, geöffnet ist. Wird dagegen eine Biegeleiste vom Typ S₂ benutzt, deren Vorsprung am hinteren Rand an derjenigen Stelle eine Kerbe oder Ausnehmung 12 hat, an der sich der ihr zugeordnete Schalter 11 S₂ befindet, wird dieser Schalter 11 S₂ geöffnet, während der Schalter 11 S, geschlossen gehalten wird, da der hintere Rand der Biegeleiste S₂ das Betätigungsglied 11 a dieses Schalters 11 S₂ eindrückt. Wenn in diesem Fall der Nocken 15 der Nockenscheibe 14 nach einer Winkelbewegung von 135° an dem ersten Schalter 13V1 vorbeiläuft und diesen öffnet, wird der Stromfluss durch den geschlossenen, parallel geschalteten Schalter 11 S₂ erhalten. Erreicht der Nocken 15 nach einer Winkeldrehung um 160° jedoch den Schalter 13V2 und öffnet diesen, so wird der Stromfluss unterbrochen, da der dem Schalter 13V2 parallel geschaltete Schalter 11 S₂ geöffnet ist.

Der hintere Rand der Biegeleiste S₃, die einen Biegewinkel von 180° gestattet, hat überhaupt keine Ausnehmung. Wenn sich diese Biegeleiste S₃ in der Maschine befindet, sind beide Schalter 11 S, und 11 S₂ geschlossen, da ihre Betätigungsglieder 11 vom hinteren Rand der Biegeleiste 3 eingedrückt werden. Der Stromkreis wird dann über diese Schalter geschlossen gehalten, auch wenn der Nocken 15 an den Schaltern 13V1 und 13V2 vorbeiläuft und diese öffnet. Der Stromkreis wird erst dann unterbrochen, wenn der Nocken 15 nach einer Winkeldrehung der Nockenscheibe 14 um 180° den Schalter 13V3 öffnet. Wenn sich also die Biegeschiene S₃ in der Maschine befindet, sind beide Schalter 11 S, und 11 S₂ geschlossen und der Strom wird nur unterbrochen, wenn die Scheibe 14 einen Biegewinkel von 180° erreicht.

Die beschriebene Ausführungsform der Erfindung ist einfach und wirkungsvoll, wie jedoch bereits oben erwähnt wurde, steht nichts entgegen, die Erfindung auch bei Blechbiegemaschinen zu benutzen, bei denen der gewünschte Biegewinkel automatisch durch ein elektronisches Steuersystem mit Hilfe von Eingabecodes festgelegt wird. In diesem Falle kann in einem Binärcodesystem ein Bit durch die Anwesenheit oder Abwesenheit einer Ausnehmung an einer bestimmten Stelle der Biegeleiste oder durch eine Schablone mit isoliertem oder leitendem Bereich dargestellt werden. Die Biegeleisten können auch Teil eines an sich bekannten Codeumwandlers sein, wenn einem Teil ihres hinteren Randes ein Schlüsselprofil gegeben wird, welches beim Einschieben der Leiste in die Biegemaschine mehrere, in der Klemmwange angeordnete verschiebbare Stangen einstellt und die durch Verschieben in an sich bekannter Weise einer von mehreren Querstangen eine Verschiebung gestatten.

## Patentansprüche

1. Schwenkbiegemaschine, bei der ein Blech zwischen einer Unterwange (1) und einer Klemmwange (2) mit auswechselbaren Biegeleisten (3) befestigt und die Biegung mit einer Biegewange durchgeführt wird, die mit Hilfe einer Schwenkbewegung gegen den vorstehenden Teil des Bleches gepresst wird, dadurch gekennzeichnet, dass die auswechselbaren Biegeleisten (3) so ausgebildet sind, dass sie mit einem Satz von Steuerelementen zusammenwirken, die in der Klemmwange (2) fest angeordnet sind, um das Steuermuster im Steuerkreislauf für den Antrieb der Biegewange (4) derart einzurichten, dass der maximal zulässige Biegewinkel der Biegewange (4) festgelegt wird, wenn die genannte Biegeleiste (3) verwendet wird.

2. Schwenkbiegemaschine nach Anspruch 1, dadurch gekennzeichnet, dass die Biegeleiste (3) mit Vorsprüngen oder Ausnehmungen (12) versehen ist, die mit den Steuerelementen zusammenwirken und dass die Steuerelemente auf der Klemmwange (2) von einem Satz elektrischer Schalter (11) oder von Umschaltkontakten gebildet werden, die durch die Vorsprünge oder Ausnehmungen in der Biegeleiste betätigt werden oder unbetätigt bleiben.

3. Schwenkbiegemaschine nach Anspruch 1, dadurch gekennzeichnet, dass in der Biegeleiste eine Platte aus Isoliermaterial montiert ist, welche Kontaktstücke trägt, die mit entsprechenden Kontaktstücken in den Steuerelementen zusammenwirken.

4. Schwenkbiegemaschine nach Anspruch 1, dadurch gekennzeichnet, dass die Biegewange (4) hydraulisch angetrieben wird und dass ein Teil des hinteren Randes der Biegeleisten als Schlüsselkante ausgebildet ist, welche ein Stabsystem betätigt, welches die Steuerschablone für die Hydraulikventile im Hydrauliksystem bestimmt.

5. Schwenkbiegemaschine nach Anspruch 1, 2 oder 3, dadurch gekennzeichnet, dass der Steuerkreis ein geschlossener Kreis ist, der die Bewegung der Biegewange (4) unterbricht, wenn der keine Signale tragende Stromkreis abgeschaltet wird und dass in dem geschlossenen Steuerkreis mehrere, in Reihe geschaltete Schalter (13) angeordnet sind, die einzeln oder aufeinanderfolgend von einem Betätigungselement geöffnet werden, das sich synchron mit der Biegewange (4) bewegt und dass alle Schalter (13), mit Ausnahme des letzten Schalters der Reihe, mit ihren jeweiligen Steuerelementen parallel geschaltet sind, die als elektrische Kontaktvorrichtungen ausgebildet sind, welche von den Leisten (3) betätigt werden.

6. Schwenkbiegemaschine nach Anspruch 5, dadurch gekennzeichnet, dass das Teil, welches die in Reihe miteinander verbundenen Schalter (13) öffnet, eine Nockenscheibe (14) ist, die unmittelbar auf der Welle der Biegewange (4) befestigt ist und dass die in Reihe miteinander verbundenen Schalter (13) in einem Abstand um die Nockenscheibe (14) herum angeordnet sind, der den grössten Schwenkwinkeln entspricht, die in Verbindung mit den verschiedenen Biegeleistentypen (3) zugelassen sind.

## Revendications

1. Machine de cintrage de feuilles du type dans lequel une feuille métallique est fixée entre une jumelle inférieure (1 ) et une jumelle de serrage (2) avec rails de pliage interchangeables (3), et le cintrage est réalisé par une jumelle de cintrage qui est pressée par mouvement pivotant contre la partie en saillie de la feuille métallique, caractérisée en ce que les rails de pliage interchangeables (3) sont réalisés de telle manière qu'ils peuvent coopérer avec un jeu d'éléments de commande portés, de façon fixe, par la jumelle de serrage (2) pour établir le modèle de commande dans le circuit de commande pour l'entraînement de la jumelle de cintrage (4) de telle façon que l'angle de cintrage maximum admissible de la jumelle de cintrage (4) est déterminé quand ledit rail de pliage (3) est utilisé.

2. Machine de cintrage de feuilles selon la revendication 1, caractérisée en ce que le rail de pliage (3) est muni de saillies ou d'évidements (12) pour coopérer avec les élements de commande, et en ce que les éléments de commande sur la jumelle de serrage (2) comprennent un jeu de commutateurs électriques (11 ) ou de contacts inverseurs qui sont actionnés ou restent non actionnés par les saillies ou les évidements dans le rail de pliage.

3. Machine de cintrage de feuilles selon la revendication 1, caractérisée en ce que, dans le rail de pliage, est montée une plaque en matériau isolant portant des pièces de contact coopérant avec des pièces de contact correspondantes dans les éléments de commande.

4. Machine de cintrage de feuilles selon la revendication 1, caractérisée en ce que la jumelle de cintrage (4) est entraînée hydrauliquement et en ce qu'une partie du bord arrière des rails de pliage est réalisée sous forme d'un bord de clef actionnant un système de tige qui détermine le modèle de commande pour les vannes hydrauliques dans le système hydraulique.

5. Machine de cintrage de feuilles selon la revendication 1, 2 ou 3, caractérisée en ce que le circuit de commande est un circuit fermé arrêtant le mouvement de la jumelle de cintrage (4) si le courant ne portant aucun signal est coupé, circuit fermé dans lequel un cartain nombre de commutateurs reliés en série 13 sont disposés lesquels sont ouverts séparément ou successivement par un organe d'actionnement déplacé de façon synchrone avec la jumelle de cintrage (4), lesdits commutateurs (13), tous à l'exception du dernier dans la série, étant reliés en parallèle avec leurs éléments de commande respectifs, qui sont réalisés sous forme de dispositifs de contact électriques, lesquels sont actionnés par les rails (3).

6. Machine de cintrage de feuilles selon la revendication 5, caractérisée en ce que l'organe ouvrant les commutateurs reliés en série (13) est un disque à cames (14) fixé directement à l'arbre de la jumelle de cintrage (4), et en ce que les commutateurs reliés en série (13) sont disposés autour du disque à cames (14) avec un écartement correspondant aux angles de pivotement maximaux qui sont admissibles selon les différents types de rails de pliage. (3).

## Claims

1. A sheet bending machine of the type wherein a sheet metal is fixed between a lower beam (1) and clamping beam (2) with interchangeable folding rails (3), and the bending is performed by a bending beam being pressed by a curving movement against the projecting part of the sheet metal, characterized in that the interchangeable folding rails (3) are formed in such a manner that they can co-operate with a set of steering elements fixedly carried by the clamping beam (2) for establishing the steering pattern in the steering circuit for the drive of the bending beam (4) in such a manner that the maximally permissible bending angle of the bending beam (4) is determined when the said folding rail (3) is used.

2. A sheet bending machine according to claim 1 characterized in that the folding rail is shaped with protrusions or recesses (12) to co-operate with the steering elements and that the steering elements on the clamping beam (2) comprise a set of electrical switches (11) or reversing contacts which are actuated or stay unactuated by the protrusions or the recesses in the folding rail.

3. A sheet bending machine according to claim 1 characterized in that in the folding rail there is mounted a plate of insulation material carrying contact pieces co-operating with corresponding contact pieces in the steering elements.

4. A sheet bending machine according to claim 1 characterized in that the bending beam (4) is driven hydraulically and that a part of the rear edge of the folding rails is shaped as a key cam actuating a bar system which determines the steering pattern for the hydraulic valves in the hydraulic system.

5. A sheet bending machine according to claim 1,2 or 3 characterized in that the steering circuit is a quiescent-current circuit stopping the movement of the bending beam (4) if the quiescent-current is switched off, in which closed circuit a number of switches connected in series (13) are arranged which seperately or successively are opened by a member moved synchronically with the bending beam (4), said switches (13) all except the last in the series being shunted with their respective steering members which are embodied as electric contact apparatus operatable by the rails (3).

6. A sheet bending machine according to claim 5, wherein the member opening the switches connected in series (13) is a cam disc (14) fixed directly to the shaft of the bending beam (4), and wherein the switches connected in series (13) are disposed with an interval around the cam disc (14) corresponding with the maximum curving angles being permitted in connection with the various types of folding rails (3).
